# EUROPÄISCHE PATENTSCHRIFT

(11) **EP 1 283 956 B1**
(45) Veröffentlichungstag und Bekanntmachung des Hinweises auf die Patenterteilung: **11.01.2006**
(21) Anmeldenummer: 01943031.3
(22) Anmeldetag: 08.05.2001
(51) Int. Cl.: F02M 59/46

(54) **KRAFTSTOFFEINSPRITZSYSTEM FÜR BRENNKRAFTMASCHINEN**
FUEL-INJECTION SYSTEM FOR INTERNAL COMBUSTION ENGINES
SYSTEME D'INJECTION DE CARBURANT POUR MOTEURS A COMBUSTION INTERNE

(30) Priorität: 13.05.2000 DE 10023621
(43) Veröffentlichungstag der Anmeldung: 19.02.2003
(73) Patentinhaber: ROBERT BOSCH GMBH, 70442 Stuttgart (DE)
(72) Erfinder: BOEHM, Martin, 70469 Stuttgart (DE); HAEBERER, Rainer, 75015 Bretten (DE); CLAUSS, Helmut, 71735 Eberdingen (DE); LANDHÄUSSER, Felix, 73274 Notzingen (DE); RUECKLE, Markus, 70567 Stuttgart (DE)
(86) Internationale Anmeldenummer: PCT/DE2001/001732
(87) Internationale Veröffentlichungsnummer: WO 2001/088368

(56) Entgegenhaltungen:
- EP-A- 0 778 413
- DE-A- 19 807 037
- GB-A- 752 261
- US-A- 4 132 201
- US-A- 4 168 688
- US-A- 5 429 154
- US-A- 5 884 606
- PATENT ABSTRACTS OF JAPAN vol. 010, no. 092 (M-468), 9. April 1986 (1986-04-09) & JP 60 228733 A (HITACHI SEISAKUSHO KK), 14. November 1985 (1985-11-14)

## Beschreibung

Die Erfindung betrifft ein Kraftstoffeinspritzsystem für Brennkraftmaschinen nach der Gattung des Anspruchs 1.

Ein solches Kraftstoffeinspritzsystem ist durch die JP 602 287 33 bekannt. Dieses Kraftstoffeinspritzsystem weist eine motordrehzahlabhängig angetriebene Hochdruckpumpe und eine dieser zugeordnete Kraftstoffzumesseinheit auf, die auf einem elektromagnetisch betätigten Regelventil basiert und durch die die durch die Hochdruckpumpe geförderte Kraftstoffmenge verstellbar ist. Die Hochdruckpumpe kann dazu vorgesehen sein, in einem Verteilerrohr einen benötigten Kraftstoffdruck und -durchsatz zu erzeugen. Die Kraftstoffzumesseinheit ist in der Hochdruckpumpe angeordnet. Der Ausgang des Regelventils mündet in den Niederdruckbereich der Hochdruckpumpe und der Eingang des Regelventils ist mit der Druckseite einer Vorförderpumpe verbunden. Das Regelventil weist einen durch eine Druckfeder zu einer Schließstellung hin beaufschlagten Ventilkolben auf, der durch einen Ankerbolzen des Elektromagneten zu einer Öffnungsstellung hin entgegen der Federkraft betätigbar ist. Im Ventilkolben sind mehrere radiale Steueröffnungen angeordnet, die mit der Saugseite der Hochdruckpumpe in Wirkverbindung stehen. Durch das Regelventil kann die Verbindung des Niederdruckbereichs der Hochdruckpumpe mit der Vorförderpumpe geöffnet und geschlossen werden, wobei jedoch keine definierte Durchsatzcharakteristik eingestellt werden kann.

### Vorteile der Erfindung

Das erfindungsgemäße Kraftstoffeinspritzsystem mit den Merkmalen gemäß Anspruch 1 hat demgegenüber den Vorteil, dass durch die wenigstens eine besonders geformte Steueröffnung in Zusammenwirkung mit dem Ringkanal gezielt eine bestimmte Durchsatzcharakteristik realisiert werden kann.

In den abhängigen Ansprüchen sind vorteilhafte Ausgestaltungen und Weiterbildungen des erfindungsgemäßen Kraftstoffeinspritzsystems angegeben.

### Zeichnungen

Zur näheren Erläuterung der Erfindung dient ein Ausführungsbeispiel, das in der Zeichnung dargestellt und nachstehend detailliert beschrieben ist. Es zeigt:
Fig. leine Ausführungsform einer Kraftstoffzumesseinheit, im vertikalen Längsschnitt,
Fig. 2 die Einzelheit "A" aus Fig. 1 in gegenüber Fig. 1 vergrößerter Darstellung, und
Fig. 3 ein Diagramm, worin der Kraftstoffdurchsatz (Q) über dem Magnethub (I) aufgetragen ist.

### Beschreibung des Ausführungsbeispiels

In Fig. 1 und - teilweise - auch in Fig. 2 bezeichnet 10 einen Elektromagneten mit integriertem Regelventil 11. Der Elektromagnet 10 weist eine Magnetspule 12, einen Anker 13 mit Ankerbolzen 14 und einen Magnettopf 15 auf. Letzerer umschliesst - teilweise - die Magnetspule 12 und den Anker 13.

In einem einstückig mit dem Magnettopf 15 verbundenen Steckergehäuse 100 ist ein steckerförmiger Stromanschluss 101 vorgesehen. Die Baueinheit Elektromagnet 10 mit integriertem Regelventil 11 ist in einer Kraftstoff-Hochdruckpumpe (nicht gezeigt) integriert. Durch eine Umspritzung 17 ist ein optimaler Wärmeübergang von der Spule 12 an das Gehäuse 15 gewährleistet. Zwei Abdichtstellen 18, 19 gewährleisten zusammen mit der Magnetspule 12, dass Magnetspulenwicklung und Kontaktstellen der Spule 12 vor Angriffen korrosiver Medien optimal geschützt sind.

Das Regelventil 11 besitzt ein Ventilgehäuse 20, welches in eine flanschartige Verbreiterung 21 übergeht, die zugleich den stirnseitigen Abschluss des Eleketromagnetgehäuses 15 bildet. In dem Ventilgehäuse 20 ist eine Axialbohrung 22 ausgebildet, die koaxial zu dem Ankerbolzen 14 des Elektromagneten 10 angeordnet ist. Die Axialbohrung 22 nimmt einen verschieblichen hülsenförmigen Ventilkolben 23 auf, in dessen Innenraum 24 eine Druckfeder 25 angeordnet ist. Die Druckfeder 25 stützt sich innenseitig an dem Ventilkolben 23 und mit ihrem anderen Ende an einem in der Axialbohrung 22 des Ventilgehäuses 20 befindlichen Sicherungselement 26 ab. Aussenseitig steht der Ventilkolben 23 mit dem vorderen Ende des Ankerbolzens 14 in Anlage.

Das Regelventil 11 ist gegenüber dem einen Kraftstoff-Zulaufkanal aufweisenden Material der (nicht dargestellten) Hochdruckpumpe durch zwei Dichtringe 27, 28 abgedichtet.

Zwei Pfeile 29, 30 kennzeichnen den Kraftstoffzulauf zu dem Regelventil 11, und ein Pfeil 31 markiert den Kraftstoffablauf aus dem Regelventil 11. Die Pfeile 29, 30, 31 markieren somit zugleich das bei der dargestellten Kraftstoff-Zumesseinrichtung gewählte sogenannte "umgekehrte" Durchströmprinzip. Hierfür weist das Ventilgehäuse 20 mehrere radial angeordnete, vorzugsweise gegenständig gepaarte Zulauföffnungen 32, 33 auf, die mit einer (nicht dargestellten) Vorförderpumpe des Kraftstoffeinspritzsystems in hydraulischer Wirkverbindung stehen. Die Zulauf öffnungen 32, 33 münden in einen Ringkanal 34 ein. Im Ventilkolben 23 sind radiale Steueröffnungen 35 angeordnet, die mit dem Ring kanal 34 und den Zulauföffnungen 32, 33 zusammenwirken, indem sie - je nach Stellung des Ventilkolbens 23 (vgl. hierzu die in Fig. 1 und 2 jeweils hälftig angedeuteten zwei möglichen Kolbenstellungen) - den Zulauf in den Ventilinnenraum 22, 24 freigeben oder verschliessen.

Der in den Ventilinnenraum 22, 24 gelangte Kraftstoff wird in Axialrichtung (Pfeil 31) durch eine abgesetzte Bohrung 36 abgeleitet, die mit dem Hochdruckpumpen-Zulauf (Niederdruckbereich der Hochdruckpumpe) hydraulisch verbunden ist. Die Bohrung 36 ist in dem bereits erwähnten Sicherungselement 26 eingearbeitet, das den unteren Abschluss des Ventilgehäuses 20 bildet.

Fig. 2 läßt die besondere Gestaltung der Steueröffnung 35 erkennen, aus der sich - im Zusammenwirken mit der Hubbewegung des Ventilkolbens 23 - die in Fig. 3 graphisch dargestellte Durchsatzcharakteristik ergibt. So weist die Steueröffnung 35 vorzugsweise einen (oberen) schlitzförmigen und einen (unteren) etwa rechteckförmigen Bereich auf. In der oberen Endstellung (Öffnungsstellung) desVentilkolbens 23 - siehe die rechte Bildhälfte in Figur 2 (bzw. in Fig. 1) - kommt der verbreiterte rechteckförmige Bereich der Steueröffnung 35 zum Tragen. Dies bedeutet maximaler Kraftstoffdurchsatz durch das Ventil 11. Dieser Zustand wird in Fig.2 und 3 jeweils durch einen Pfeil 37 kenntlich gemacht.

Während der Abwärtsbewegung des Ventilkolbens 23 verringert sich der Durchsatz stetig (vgl. den linearen Kurvenabschnitt 38 in Fig. 3). In der unteren Endstellung (Schließstellung) des Ventilkolbens 23 schließlich (siehe linke Bildhälfte in Fig. 2 und 1) hat sich der Durchsatz auf Null reduziert (siehe Pfeile 39 in Fig. 2 und 3).

Alternativ zu der in Fig. 2 dargestellten und oben beschriebenen Geometrie der Steueröffnung 35 sind jedoch durchaus noch andersartige Gestaltungen der Steueröffnung 35 möglich. So ist es etwa denkbar, die Steueröffnung trapezförmig zu gestalten und damit andere, z.B. lineare, Durchsatzcharakteristika zu realisieren. Die aus Fig. 3 ersichtliche Durchsatzcharakteristik dagegen zeichnet sich durch einen gestuften Verlauf aus.

## Patentansprüche

1. Kraftstoffeinspritzsystem für Brennkraftmaschinen mit einem Verteilerrohr und einer motordrehzahlabhängig angetriebenen Hochdruckpumpe, die zur Erzeugung des beim jeweiligen Betriebszustand der Brennkraftmaschine im Verteilerrohr benötigten Kraftstoffdrucks und -durchsatzes dient, sowie ferner mit einer der Hochdruckpumpe zugeordneten Kraftstoffzumesseinheit (10,11), die auf einem elektromagnetisch betätigten Regelventil (11) basiert, wobei die Kraftstoffzumesseinheit (10,11) in der Hochdruckpumpe angeordnet ist, der Ausgang (36) des Regelventils (11) in den Niederdruckbereich der Hochdruckpumpe mündet und der Eingang (32,34) des Regelventils (11) mit der Druckseite einer Vorförderpumpe verbunden ist, und wobei das Regelventil (11) einen druckfederbeaufschlagten (25) Ventilkolben (23) aufweist, der durch einen Ankerbolzen (14) eines Elektromagneten (10) entgegen einer Federkraft einer Druckfeder (25) betätigbar ist und wobei im Ventilkolben (23) wenigstens eine, vorzugsweise mehrere radiale Steueröffnungen (35) angeordnet sind, die mit dem Niederdruckbereich der Hochdruckpumpe kommunizieren, wobei das Regelventil (11) ein Ventilgehäuse (20) mit einem Ringkanal (34) und mehreren radial angeordneten, vorzugsweise gegenständig gepaarten Zulauföffnungen (32,33) aufweist, die einem Kraftstoffzulauf (29,30) in den Ventilkolben (23) dienen, derart, dass sie mit den Steueröffnungen (35) des Ventilkolbens (23) über den Ringkanal (34) kommunizieren, **dadurch gekennzeichnet, dass** der Ventilkolben (23) durch die Druckfeder (25) in Richtung zu seiner Öffnungsstellung beaufschlagt ist und durch den Elektromagneten (10) in Richtung zu seiner Schließstellung bewegbar ist, und dass die Steueröffnungen (35) entweder axial zum Elektromagneten (10) hin einen oberen schlitzförmigen und zur Druckfeder (25) hin einen unteren verbreiterten, etwa rechteckförmigen Bereich aufweisen oder eine Trapezform aufweisen.

2. Kraftstoffeinspritzsystem nach Anspruch 1, **dadurch gekennzeichnet, dass** der Innenraum (24) des Ventilkolbens (23) zugleich zur axialen Ableitung des Kraftstoffs aus dem Regelventil (11) in Richtung (31) des Niederdruckbereichs der Hochdruckpumpe dient.

3. Kraftstoffeinspritzsystem nach Anspruch 1 oder 2, **dadurch gekennzeichnet, dass** die Steueröffnungen (35) in gleichen Winkelabständen am Umfang des Ventilkolbens (23), vorzugsweise gegenständig gepaart, angeordnet sind.

## Claims

1. Fuel injection system for internal combustion engines, having a distributor pipe and a high-pressure pump which is driven as a function of the engine speed and serves to generate the fuel pressure and fuel throughput rate which is required in the distributor pipe in the respective operating state of the internal combustion engine, and, furthermore, having a fuel metering unit (10, 11) which is assigned to the high-pressure pump and is based on an electromagnetically actuated regulating valve (11), the fuel metering unit (10, 11) being arranged in the high-pressure pump, the outlet (36) of the regulating valve (11) opening into the low-pressure region of the high-pressure pump, and the inlet (32, 34) of the regulating valve (11) being connected to the delivery side of a prefeed pump, and the regulating valve (11) having a valve piston (23) which is acted on by a compression spring (25) and which can be actuated counter to a spring force of a compression spring (25) by an armature bolt (14) of an electromagnet (10), and at least one, preferably a plurality of radial control openings (35) being arranged in the valve piston (23), which radial control openings (35) communicate with the low-pressure region of the high-pressure pump, the regulating valve (11) having a valve housing (20) with an annular channel (34) and a plurality of radially arranged feed openings (32, 33) which are preferably arranged opposite one another in pairs and serve to feed fuel (29, 30) into the valve piston (23), in such a way that they communicate via the annular channel (34) with the control openings (35) of the valve piston (23), **characterized in that** the valve piston (23) is acted on by the compression spring (25) in the direction of its open position and can be moved by the electromagnet (10) in the direction of its closed position, and **in that** the control openings (35) have either an upper slot-shaped region axially towards the electromagnet (10) and a lower widened, approximately rectangular region towards the compression spring (25), or have a trapezoidal shape.

2. Fuel injection system according to Claim 1, **characterized in that** the interior (24) of the valve piston (23) serves at the same time for the axial discharge of the fuel out of the regulating valve (11) in the direction (31) of the low-pressure region of the high-pressure pump.

3. Fuel injection system according to Claim 1 or 2, **characterized in that** the control openings (35) are arranged at equal angular spacings on the circumference of the valve piston (23), preferably arranged opposite one another in pairs.

## Revendications

1. Système d'injection de carburant pour moteurs à combustion interne, avec une rampe d'injection et une pompe à haute pression entraînée en fonction du régime du moteur, qui sert à l'établissement de la pression et du débit de carburant nécessaires dans la rampe d'injection à l'état respectif de service du moteur à combustion interne, ainsi qu'avec une unité de mesure du carburant (10, 11) associée à la pompe à haute pression basée sur une soupape de réglage (11) à actionnement électromagnétique, dans lequel l'unité de mesure du carburant (10, 11) est disposée dans la pompe à haute pression, la sortie (36) de la soupape de réglage (11) débouchant dans la zone basse pression de la pompe à haute pression et l'entrée (32, 34) de la soupape de réglage (11) étant reliée au côté pression d'une pompe de pré-alimentation, et dans lequel la soupape de réglage (11) comporte un piston (23) à soupape sollicité par un ressort de pression (25) actionné par un boulon d'ancrage (14) d'un électroaimant (10) à l'encontre de la force élastique d'un ressort de pression (25), et au moins une, de préférence plusieurs ouvertures de commande (35) radiales étant disposées dans le piston (23) à soupape communiquent avec la zone basse pression de la pompe à haute pression, la soupape de réglage (11) comportant une cage (20) de soupape avec un canal annulaire (34) et plusieurs ouvertures d'amenée (32, 33) disposées radialement, de préférence en paires opposées, qui servent à une amenée de carburant (29, 30) dans le piston (23) à soupape, de façon qu'elles communiquent avec les ouvertures de commande (35) du piston (23) à soupape par l'intermédiaire du canal annulaire (34),
**caractérisé en ce que**
le piston (23) à soupape est sollicité par le ressort de pression (25) dans la direction de sa position d'ouverture et est déplacé par l'électroaimant (10) dans la direction de sa position de fermeture, et les ouvertures de commande (35) présentent soit axialement vers l'électroaimant (10) une zone supérieure en forme de fente et vers le ressort de pression (25) une zone inférieure agrandie, approximativement rectangulaire, soit présentent une forme trapézoïdale.

2. Système d'injection de carburant selon la revendication 1,
**caractérisé en ce que**
l'espace intérieur (24) du piston (23) à soupape sert en même temps à la dérivation axiale du carburant à partir de la soupape de réglage (11) dans la direction (31) de la zone basse pression de la pompe à haute pression.

3. Système d'injection de carburant selon la revendication 1 ou 2,
**caractérisé en ce que**
les ouvertures de commande (35) sont disposées aux mêmes distances angulaires sur la périphérie du piston (23) à soupape, de préférence en paires opposées.
